# DEMANDE DE BREVET EUROPEEN

(11) **EP 0 284 459 A1**
(43) Date de publication de la demande: **28.09.1988**
(21) Numéro de dépôt: 88400425.0
(22) Date de dépôt: 24.02.1988
(51) Int. Cl.: B65D 25/10, B65D 85/30, B65D 85/44

(54) **Emballage pour vaisselle creuse telle que tasses ou verres**

(30) Priorité: 24.02.1987 FR 8702376
(71) Demandeur: Salat, Gilbert, Saint Martin le Pin Montron (Dordogne) (FR)
(72) Inventeur: Salat, Gilbert, Saint Martin le Pin Montron (Dordogne) (FR)
(74) Mandataire: Cabinet HERRBURGER

(57) **Abrégé**

L'invention concerne un emballage pour vaisselle creuse telle que tasses ou verres.

Cet emballage est caractérisé en ce qu'il est constitué d'un corps (1) et d'une couvercle munis chacun d'une face principale (10) et coopérant pour définir une cage renfermant des organes de réception souples (16) permettant la mise en place côte à côte des tasses ou des verres et leur blocage indivivuel.

## Description

L'invention concerne un emballage pour vaisselle creuse, telle que tasses ou verres.

On connaît déjà, différents types d'emballage pour le stockage et le transport de vaiselle telle que des assiettes, des tasses, le la verrerie ou autres.

Ces emballages traditionnels comportent des emballages dits "primaires" constitués par des copeaux de bois ou du papier et des emballages dits "secondaires" constitués par des caisses en bois ou des cartons.

Ces types d'emballages sont relativement lourds et d'une manipulation peu aisée. En outre, ils occasionnent une grande perte de temps pour la mise en place de la vaisselle sans assurer, pour autant, une grande fiabilité lors du transport des éléments de vaisselle emballés.

Le brevet français n° 86 11 379 propose un emballage de conception simple permettant de supprimer les emballages "primaires et secondaires" ; cependant, cet emballage est avant tout destiné à permettre l'emballage individuel de vaiselle plate telle que plats ou aissettes et ne peut que très difficilement s'adapter à l'emballage de vaisselle creuse telle que des verres ou des tasses qui sont, traditionellement, emballés par groupes de six, huit ou douze.

La présente invention a pour but de remédier à cet inconvénient en proposant un emballage plus spécialement destiné à de la vaisselle creuse telle que tasses ou verres.

Selon l'invention, cet emballage est caractérisé en ce qu'il est constitué d'un corps et d'un couvercle munis, chacun, d'une face principale et coopérant pour définir une cage renfermant des organes de réception souples permettant la mise en place côte à côte de tasses ou de verres et leur blocage individuel.

Comme il a déjà été indiqué, cet emballage maintient efficacement dans sa partie interne, plusieurs tasses ou verres (généralement six, huit ou douze) qui sont placés côte à côte parallèlement les uns aux autres en étant efficacement bloqués de façon à ne pas risquer de s'entrechoquer et par suite de se briser.

Ce maintien efficace est obtenu dès la mise en place des tasses ou verres qui est quasi immédiate.

Selon une autre caractéristique de l'invention, le corps et le couvercle sont constitué par des cornières délimitant un cadre, notamment rectangulaire, dont les sommets sont munis d'organes d'emboîtement permettant la fermeture de l'emballage par blocage du couvercle sur le corps et dont les côtés opposés sont reliés par des entretoises disposées parallèlement selon deux directions différentes de manière à définir des intersections uniformément réparties sur les faces principales du corps et du couvercle et au niveau desquelles sont placées les organes de réception individuels des tasses ou des verres.

Cet emballage est, le plus souvent, réalisé en un matériau synthétique qui présente plusieurs avantages : un prix peu élevé, une fabrication facile, un faible poids et une élasticité permettant de protéger efficacement les objets stockés et transportés.

Les entretoises sont le plus souvent disposées selon deux directions perpendiculaires et parallèles aux côtés du cadre ; cette configuration n'est cependant pas limitative de l'invention, et, l'on pourraît prévoir des entretoises définissant des losanges. De même, bien qu'ils soient le plus souvent rectangulaires, on pourraît également imaginer des cadres ayant des formes autres, notamment arrondies.

De même, la géométrie de l'ensemble ainsi constitué est quelconque et dépend, avant tout, du nombre de verres ou de tasses que l'emballage doit contenir ; dans le cas le plus fréquent de six objets, on prévoit généralement de les disposer sur deux rangées de trois.

Selon une autre caractéristique de l'invention, les organes de réception sont constitués par une tige rigide essentiellement perpendiculaire à la face principale du corps ou du couvercle sur laquelle elle est fixée au niveau d'une intersection par l'une de ses extrémités ou première extrémité, et portant, à son extrémité opposée ou seconde extrémité, au moins deux languettes souples croisées essentiellement orthogonales, inclinées en direction de la tige et coopérant pour définir un dôme de réception de la surface interne d'une tasse ou d'un verre.

De par leur élasticité, les languettes permettent un blocage à la fois sûr et souple des objets mis en place dans l'emballage. Bien entendu, la dimension et l'inclinaison des languettes sont fonction des tasses ou verres devant être emballés.

Selon une autre caractéristique de l'invention, les intersections du corps et du couvercle se correspondent et sont chacune munies d'un plot de réception creux permettant la mise en place à force et de manière amovible de la première extrémité de la tige d'un organe de réception.

Ce caractère amovible des organes de réception présente un intérêt tout particulier, étant donné qu'il est ainsi possible de mettre en place, dans une même "cage" différents organes de réception en fonction des différences de formes ou de dimensions des tasses ou verres devant être transportés.

De plus, il est ainsi possible d'insérer au choix, la première extrémité de la tige soit dans le couvercle, soit dans le corps de l'emballage.

Il convient, par ailleurs, de remarquer que les plots de réception non utilisés (du couvercle ou du corps de l'emballage) ne sont pas sans intérêt, étant donné qu'ils coopèrent avec les languettes pour permettre de bloquer les tasses ou les verres par leur partie externe, empêchant tout mouvement pouvant conduire à des chocs.

Selon une autre caractéristique de l'invention, le corps, le couvercle et les organes de réception sont montés en une seule pièce en un matériau synthétique.

Il s'agit là d'une caractéristique de nature à faciliter notablement la fabrication de l'emballage conforme à l'invention, et par suite, de diminuer son prix de revient.

Selon une autre caractéristique de l'invention, les organes d'emboîtement sont constitués, d'une part, par des plots d'emboîtement creux parallèles aux plots de réception et disposés sur les cornières aux quatre coins de la face principale du couvercle et, d'autre part, par des colonnes d'emboîtement cylindriques ou tronconiques parallèles aux plots de réception, disposées sur les cornières aux quatre coins de la face principale du corps et munies, à leur extrémité, d'un décrochement coopérant avec la partie creuse des plots d'emboîtement pour permettre la mise en place à force du couvercle sur le corps de l'emballage.

Cette configuration, qui est d'une nature extrêmement simple, peut donner lieu à un certain nombre de variantes ; il est par exemple possible de munir les cornières ou les plots d'éléments de renforcement.

Une autre variante consiste à munir les faces principales du couvercle et du corps d'emballage d'organes coopérant pour permettre leur empilement.

Une variante particulièrement intéressante de l'invention consisterait à concevoir un emballage constitué par un couvercle et un corps identiques coopérant avec quatre colonnes annexes munies d'un décrochement à chacune de leurs extrémités.

Les caractéristiques de l'emballage qui fait l'objet de l'invention seront décrites plus en détail en se référant aux dessins annexés, dans lesquels :
- la figure 1 est une vue en perspective du corps de l'emballage,
- la figure 2 représente le couvercle du corps de l'emballage de la figure 1.

Selon les figures, l'emballage conforme à l'invention est constitué d'un corps d'emballage 1 (figure 1) coopérant avec un couvercle 2 (figure 2) qui coopèrent pour définir une cage, lorsqu'ils sont bloqués l'un dans l'autre au moyen d'organes d'emboîtement qui seront décrits plus en détail dans la suite de cet exposé.

Selon les figures, le corps 1 et le couvercle 2 de l'emballage comportent des faces principales 10 et 20 et sont constitués par des cornières 3 assemblées de manière à définir un cadre rectangulaire 30, 31 entourant respectivement les faces principales 10, 20 du corps d'emballage 1 et du couvercle 2.

Les quatre angles des cadres 30, 31 du corps 1, d'une part, et du couvercle 2, d'autre part, portent les organes d'emboîtement dont une partie est solidaire du corps 1 tandis que la partie complémentaire est solidaire du couvercle 2.

Ces éléments comportent des colonnes d'emboîtement 6 de forme tronconique fixées sur les coins 5 du cadre 30 du corps d'emballage 1 perpendiculairement à la face principale 10 de celui-ci ; ces colonnes 6 sont munies, à leur extrémité, d'un décrochement 7 coopérant avec la partie creuse 8 de plots d'emboîtement 9 fixés aux quatre coins 5ʹ du cadre 31 du couvercle 2 perpendiculairement à la face principale 20 de celui-ci. Les dimensions des décrochements 7 des colonnes 6, d'une part, et des parties creuses 8 des plots d'emboîtement 9, d'autre part, sont choisies de manière à permettre une mise en place à force des décrochements 7 dans les parties creuses 8 et un maintien sûr de ceux-ci.

Par ailleurs, comme il a été déjà indiqué, l'emballage représenté sur les figures 1 et 2 est destiné à recevoir des tasses ou des verres, non représentés. La hauteur h des colonnes d'emboîtement 6 est, bien entendu, choisie en fonction des dimensions de ceux-ci.

Par ailleurs, les côtés parallèles des cornières 3 définissant les cadres 30, 31 entourant les faces principales 10, 20 du corps d'emballage 1 et du couvercle 2, sont réunis par des entretoises 12, 13 et 12ʹ, 13ʹ disposées parallèlement selon deux directions perpendiculaires de manière à définir des intersections 14, 14ʹ uniformément réparties sur les faces principales 10 et 20 du corps 1 et du couvercle 2 au niveau desquelles sont fixés des plots de réception creux 15, 15ʹ approximativement perpendiculaires aux plots d'emboîtement 9 et aux colonnes d'emboîtement 6.

Les figures 1 et 2 représentent un emballage destiné à recevoir six tasses disposées selon deux rangées de trois : le corps 1 et le couvercle 2 de cet emballage comportent six intersections 14, 14ʹ munies, chacune, d'un plot de réception 15, 15ʹ. Cette configuration n'est, bien entendu en aucune façon, limitative de l'invention.

Selon la figure 1, les plots de réception 15 placés aux intersections 14 de la face principale 10 du corps 1 de l'emballage sont munis d'organes de réception amovibles 16 destinés, chacun, à maintenir une tasse ou un verre non représenté. Ces organes de réception 16 sont constitués par une tige rigide 17 dont une première extrémité 18 est fixée dans un plot de réception 15 tandis que son extrémité opposée 19 est munie de deux languettes croisées 21 qui sont inclinées vers le bas en direction de la tige 17 de manière à définir un dôme de réception assurant le maintien de la surface interne d'une tasse ou d'un verre non représenté.

Les dômes de réception maintiennent les tasses, verres ou autres à l'état suspendu, de manière à éviter que le bord supérieur des tasses, verres ou autres risque d'être ébréché.

De plus, la forme des languettes du dôme est fonction des tasses, verres ou autres, néanmoins des tasses, verres ou autres ayant des formes différentes mais un formant similaire peuvent être maintenus sur un même dôme gràace à l'élasticité des languettes.

L'emballage représenté sur les figures 1 et 2 est, de préférence, en matière plastique, et présente l'avantage d'être, à la fois, souple, robuste, léger, d'une fabrication aisée et d'un prix de revient peu élevé.

Bien entendu, l'emballage représenté sur les figures 1 et 2 ne doit être considéré qu'à titre d'exemple et celui-ci pourraît donner lieu à de multiples variantes sans pour ce sortir du cadre de l'invention.

## Revendications

1°) Emballage pour vaisselle creuse telle que tasses ou verres, caractérisé en ce qu'il est constitué d'un corps (1) et d'un couvercle (2) munis, chacun, d'une face principale (10, 20) et coopérant pour définir une cage renfermant des organes de réception souples (16) permettant la mise en place côte à côte des tasses ou des verres et leur blocage individuel.

2°) Emballage selon la revendication 1, caractérisé en ce que le corps (1) et le couvercle (2) sont constitués par des cornières (3, 3ʹ) délimitant un cadre (30, 31) notamment rectangulaire, dont les sommets (5, 5ʹ) sont munis d'organes d'emboîtement (6, 7, 8, 9) permettant la fermeture de l'emballage par blocage du couvercle (2) sur le corps (1) et dont les côtés opposés sont reliés par dex entretoises (12, 13, 12ʹ, 13ʹ) disposées parallèlement selon deux directions différentes de manière à définir des intersections (14, 14ʹ) uniformément réparties sur les faces principales (10, 20) du corps (1) et du couvercle (2) et au niveau desquelles sont placés les organes de réception individuels (16) des tasses ou des verres.

3°) Emballage selon l'une quelconque des revendications 1 et 2, caractérisé en ce que les organes de réception (16) sont constitués par une tige rigide (17) essentiellement perpendiculaire à la face principale (10, 20) du corps (1) ou du couvercle (2) sur laquelle elle est fixée au niveau d'une intersection (14, 14ʹ) par l'une de ses extrémités (18) ou première extrémité, et portant, à son extrémité opposée (19) ou seconde extrémité, au moins deux languettes souples (21) essentiellement orthogonales inclinées en direction de la tige (17) et coopérant pour définir un dôme de réception de la surface interne d'une tasse ou d'un verre.

4°) Emballage selon l'une quelconque des revendications 1 à 3, caractérisé en ce que les intersec tions (14, 14ʹ) du corps (1) et du couvercle (2) se correspondent et sont chacune munies d'un plot de réception creux (15, 15ʹ) permettant la mise en place à force et de manière amovible de la première extrémité (18) de la tige (17) d'un organe de réception (16).

5°) Emballage selon l'un quelconque des revendications 1 à 4, caractérisé en ce que le corps (1), le couvercle (2) et les organes de réception (16) sont moulés en une seule pièce en un matériau synthétique.

6°) Emballage selon l'une quelconque des revendications 1 à 5, caractérisé en ce que les organes d'emboîtement sont constitués, d'une part, par des plots d'emboîtement creux (8, 9) parallèles aux plots de réception (15ʹ) et disposés sur les cornières (3) aux quatre coins (5ʹ) de la face principale (20) du couvercle (2) et, d'autre part, par des colonnes d'emboîtement (6) cylindriques ou tronconiques parallèles aux plots de réception (15), disposées sur les cornières (3) aux quatre coins (5) de la face principale (10) du corps (1) et munies, à leur extrémité, d'un décrochement (7) coopérant avec la partie creuse (9) des plots d'emboîtement (8) pour permettre la mise en place à force du couvercle (2) sur le corps (1) de l'emballage.
